# EUROPÄISCHE PATENTSCHRIFT

(11) **EP 1 653 188 B1**
(45) Veröffentlichungstag und Bekanntmachung des Hinweises auf die Patenterteilung: **20.06.2007**
(21) Anmeldenummer: 05017573.6
(22) Anmeldetag: 12.08.2005
(51) Int. Cl.: F41A 3/10

(54) **Keilverschluss für eine Rohrwaffe**
Wedge breechblock for a gun
Culasse à coin pour un canon

(30) Priorität: 29.10.2004 DE 102004052550
(43) Veröffentlichungstag der Anmeldung: 03.05.2006
(73) Patentinhaber: Rheinmetall Waffe Munition GmbH, 29345 Unterlüss (DE)
(72) Erfinder: Hülsewis, Hans, 47295 Duisburg (DE); Bohnsack, Eckehard, Dr., 29345 Unterlüss (DE); Breuer, Heinz-Günter, 47249 Duisburg (DE)
(74) Vertreter: Dietrich, Barbara

(56) Entgegenhaltungen:
- DE-C- 24 611
- DE-C- 242 131
- US-A- 5 014 592
- US-A- 5 604 325
- US-A1- 2003 051 600

## Beschreibung

Die Erfindung betrifft einen Keilverschluß für eine Rohrwaffe mit einem an einem Waffenrohr heckseitig angeordneten Bodenstück und einem in einer Ausnehmung des Bodenstückes senkrecht zur Seelenachse des Waffenrohres verschiebbaren Verschlußkeil.

Ein derartiger Keilverschluß ist beispielsweise aus der US 898,840 sowie aus der DE 198 23 785 A1 bekannt. Dabei weist der jeweilige Verschlußkeil an seinen gegenüberliegenden Seitenflächen, in Richtung der Seelenachse des Waffenrohres gesehen, mehrere hintereinander angeordnete sägezahnförmige Stufen auf, die in entsprechende Vertiefungen der Seitenwände der Ausnehmung des Bodenstückes eingreifen, so daß sich bei Schußabgabe die dem Waffenrohr abgewandten, als Anlageflächen ausgebildeten Seiten der Stufen des Verschlußkeiles an korrespondierenden Anlageflächen der Vertiefungen der Seitenwände des Bodenstückes abstützen. Die Anlageflächen der einzelnen Stufen des Verschlußkeiles und die Anlageflächen der korrespondierenden Vertiefungen der Seitenwände weisen bei den bekannten Keilverschlüssen im wesentlichen alle die gleiche Neigungsrichtung auf.

Aus der US 5,014,592 ist ferner ein Keilverschluß bekannt, dessen Verschlußkeil drei sägezahnförmige Stufen aufweist, die derart in bezug auf die korrespondierenden Anlageflächen der Vertiefungen der Seitenwände des Bodenstückes angeordnet sind, daß bei Schußabgabe zunächst die Anlageflächen der beiden gegenüberliegenden heckseitigen Stufen des Verschlußkeiles an den korrespondierenden Anlageflächen des Bodenstückes anliegen und erst mit zunehmendem Druck auch die Anlageflächen der weiteren Stufen gegen die korrespondierenden Anlageflächen der Bodenstücke gepresst werden. Hierzu weisen die Anlageflächen der einzelnen nebeneinander angeordneten Stufen unterschiedliche Flankenwinkel auf, die allerdings mit dem Flankenwinkel der korrespondierenden Anlageflächen der Vertiefungen des Bodenstückes übereinstimmen. Bei diesem Verschlusskeil weist die erste Stufe eine positive Neigungsrichtung und die zweite Stufe eine negative Neigung (wenn man entlang der Seelenachse zur Mündung des Waffenrohres hin sieht) auf. Ferner offenbart die US 5,014,592 einen Verschlusskeil, an dem heckseitig ein in das Bodenstück einschiebbarer Steg befestigt ist, welcher die beiden Seiten des Bodenstückes (Bodenstückwangen) miteinander verbindet und bei Schussabgabe am Aufweiten hindert.

Ein weiterer Verschluss ist aus der US 5,604,325 bekannt. Auch die DE 242 131 beschäftigt sich mit einem Verschlussblock, der aus zwei gegeneinander beweglichen Teilen besteht. In der US 2003051600 A1 wird vorgeschlagen, einen Verschlusskeil mit Hilfe auf eine Kolbenstange wirkende wiegenfeste Steuereinheit zu verschieben.

Ausgehend von der US 5,014,592 liegt der Erfindung die Aufgabe zugrunde, eine gegenüber bekannten Keilverschlüssen optimalere Kraftverteilung innerhalb des Bodenstückes bei Schussabgabe zu erreichen und damit die spannungsmäßige Höchstbelastung zu optimieren.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, einen Keilverschluss vorzusehen, dessen Verschlusskeil mindestens zwei axial hintereinander angeordnete Stufen aufweist, wobei die Anlagefläche der dem Waffenrohr benachbarten ersten Stufe eine positive und die Anlagefläche der zweiten Stufe eine negative Neigungsrichtung besitzen. Die Neigungsrichtungen der Anlageflächen der den Stufen korrespondierenden Vertiefungen der Seitenwände des Bodenstückes entsprechen den Neigungsrichtungen der Anlageflächen der beiden Stufen.

Als vorteilhaft hat es sich erwiesen, wenn die Neigungswinkel der Anlageflächen der Stufen des Verschlusskeiles zwischen 8 und 12° liegen.

Bei einer Ausführungsform der Erfindung sind die Neigungswinkel der Anlageflächen der beiden Stufen des Verschlußkeiles und die Neigungswinkel der Anlageflächen der Vertiefungen derart gewählt, daß bei einer Schußabgabe zunächst die Anlageflächen der zweiten Stufe und der korrespondierenden Vertiefungen des Bodenstückes zur Anlage kommen und durch die elastische Verformung während der weiteren Belastung unter der Schußeinwirkung dann die Anlageflächen der ersten Stufe und der korrespondierenden Vertiefungen des Bodenstückes komplett flächenmäßig ganz zur Anlage kommen.

Bei einer weiteren Ausführungsform der Erfindung sind die Seitenwände der Ausnehmung des Bodenstückes heckseitig fest über einen Steg miteinander verbunden, so daß bei Schußabgabe eine Aufweitung der Bodenstückwangen unmittelbar bei Krafteinleitung in die Wangen verringert wird. Dabei wird der Steg durch die Verwendung der negativen Neigung der Anlageflächen der zweiten Stufe und der korrespondierenden Anlageflächen der Vertiefung zugentlastet.

Weitere Einzelheiten und Vorteile der Erfindung ergeben sich aus den folgenden anhand von Figuren erläuterten Ausführungsbeispielen. Es zeigen:
Fig.1 eine perspektivische Ansicht des Bodenstückes einer großkalibrigen Waffe mit erfindungsgemäßem Keilverschluß ohne Verschlußkeil;
Fig.2 den für den in Fig.1 dargestellten Keilverschluß bestimmten Verschlußkeil und
Fig.3 einen vergrößerten Längsschnitt des in Fig.1 dargestellten Keilverschlusses mit Verschlußkeil vor einer Druckbelastung.

In Fig.1 ist mit 1 ein Waffenrohr bezeichnet, an dem heckseitig in an sich bekannter Weise ein Bodenstück 2 befestigt ist. Das Bodenstück 2 ist zum hinteren Ende hin gabelförmig ausgebildet und weist zwei Seitenteile (Bodenstückwangen) 3, 4 auf, welche mittels eines oberen Steges 5 oder eines (gestrichelt angedeuteten) unteren Steges 6 fest miteinander verbunden sind. Die Seitenteile 3, 4 und der Steg 5 oder 6 des Bodenstückes 2 begrenzen eine Ausnehmung 7, in welcher senkrecht zur Seelenachse 8 des Waffenrohres 1 ein Verschlußkeil 9 (Fig.2) verschiebbar anordbar ist.

Der Verschlußkeil 9 weist auf jeder seiner Seiten 10, 11, in Richtung der Seelenachse 8 gesehen, zwei hintereinander angeordnete, seitlich vorstehende Stufen 12, 13 auf, die in entsprechende Vertiefungen 14, 15 der Seitenteile 3, 4 des Bodenstückes 2 eingreifen. Bei Schußabgabe stützen sich daher die dem Waffenrohr 1 abgewandten, als Anlageflächen 16, 17 ausgebildeten Seiten der Stufen 12, 13 des Verschlußkeiles 9 an korrespondierenden Anlageflächen 18, 19 der Vertiefungen 14, 15 der Seitenteile 3, 4 des Bodenstückes 2 ab. Dabei weisen die Anlageflächen 16 der dem Waffenrohr 1 benachbarten ersten Stufe 12 des Verschlußkeiles 9 und die Anlageflächen 18 der korrespondierenden ersten Vertiefungen 14 der Seitenteile 3, 4 jeweils eine positive Neigung mit den Neigungswinkeln α1 und β1 (in der Größenordnung von z.B. 10°) auf. Die Anlageflächen 17 der zweiten Stufe 13 des Verschlußkeiles 9 und die Anlageflächen 19 der korrespondierenden zweiten Vertiefungen 15 der Seitenteile 3, 4 weisen hingegen jeweils eine negative Neigung mit den Neigungswinkeln α2, und β2 (von z.B. ebenfalls ca. 10°) auf.

Wie Fig.3 entnehmbar ist, unterscheiden sich die Neigungswinkel α1 und α2 der Anlageflächen 16, 17 der Stufen 12, 13 des Verschlußkeiles 9 und der Neigungswinkel β1 und β2 der Anlageflächen 18, 19 der Vertiefungen 14, 15 in dem dargestellten Ausführungsbeispiel, so daß im lastfreien Zustand zwischen den Anlageflächen 16, 17 der Stufen 12, 13 und den Anlageflächen 18, 19 der Vertiefungen 14, 15 jeweils nur ein linienförmiger Kontakt vorliegt. Erst mit zunehmender Last bei Schußabgabe werden dann die entsprechenden Anlageflächen 16, 17, 18, 19 der Stufen 12, 13 und Vertiefungen 14, 15 gleichmäßig gegeneinander gepreßt, so daß eine Linienanpressung bei Belastung vermieden wird und dadurch die Gefahr eines Verschleißes reduziert wird.

Ferner kann vorgesehen sein, daß die Anlageflächen 17 der zweiten Stufe 13 bei einer Belastung zuerst zur Anlage an die komplementäre Anlageflächen 19 der zweiten Vertiefung 15 des Bodenstückes 2 kommen und durch die elastische Verformung während der Weiterbelastung unter der Schußeinwirkung dann die Anlageflächen 16 der ersten Stufe 12 vollständig flächenmäßig zur Anlage an die komplementäre Anlageflächen 18 der ersten Vertiefung 14 des Bodenstückes 2 kommen.

### Bezugszeichenliste

- 1: Waffenrohr
- 2: Bodenstück
- 3,4: Seitenteile
- 5,6: Stege
- 7: Ausnehmung
- 8: Seelenachse
- 9: Verschlußkeil
- 10,11: Seiten (Verschlußkeil)
- 12: (erste) Stufe
- 13: (zweite) Stufe
- 14: (erste) Vertiefung
- 15: (zweite) Vertiefung
- 16,17: Anlageflächen (der Stufen)
- 18,19: Anlageflächen (der Vertiefungen)

- α1, α2: Neigungswinkel der Anlageflächen der Stufen
- β1, β2: Neigungswinkel der Anlageflächen der Vertiefungen

## Patentansprüche

1. Keilverschluss für eine Rohrwaffe mit einem an einem Waffenrohr (1) heckseitig angeordneten Bodenstück (2) und einem in einer Ausnehmung (7) des Bodenstückes (2) senkrecht zur Seelenachse (8) des Waffenrohres (1) verschiebbaren Verschlusskeil (9), wobei der Verschlusskeil (9) in Richtung der Seelenachse (8) des Waffenrohres (1) mindestens zwei hintereinander angeordnete, seitlich vorstehende Stufen (12, 13) aufweiset, die in entsprechende Vertiefungen (14, 15) der Seitenteile (3, 4) der Ausnehmung (7) des Bodenstückes (2) eingreifen, so dass sich bei Schussabgabe die dem Waffenrohr (1) abgewandten, als Anlageflächen (16, 17) ausgebildeten Seiten der Stufen (12, 13) des Verschlusskeiles (9) an korrespondierenden Anlageflächen (18, 19) der Vertiefungen (14, 15) der Seitenteile (3, 4) des Bodenstückes (2) abstützen, und die Anlageflächen (16) der dem Waffenrohr (1) benachbarten erste Stufe (12) des Verschlusskeiles (9) und die Anlageflächen (18) der korrespondierenden ersten Vertiefungen (14) der Seitenteile (3, 4) jeweils eine positive Neigung besitzen und die Anlageflächen (17) der zweiten Stufe (13) des Verschlusskeiles (9) sowie die Anlageflächen (19) der korrespondierenden zweiten Vertiefungen (15) der Seitenteile (3, 4) jeweils eine negative Neigung aufweisen, **dadurch gekennzeichnet, dass** die Neigungswinkel (α1, α2) der Anlageflächen (16, 17) der Stufen (12, 13) des Verschlusskeiles (9) und die Neigungswinkel (β1, β2) der Anlageflächen (18, 19) der Vertiefungen (1A, 15) unterschiedlich sind.

2. Keilverschluss nach Anspruch 1, **dadurch gekennzeichnet, dass** die Neigungswinkel (α1, α2) der Anlageflächen (16, 17) der Stufen (12, 13) des Verschlusskeiles (9) zwischen 8 und 12° liegen.

3. Keilverschluss nach Anspruch 1 oder 2, **dadurch gekennzeichnet, dass** die Neigungswinkel (α1, α2) der Anlageflächen (16, 17) der Stufen (12, 13) des Verschlusskeiles (9) und die Neigungswinkel (β1, β2) der Anlageflächen (18, 19) der Vertiefungen (14, 15) derart gewählt sind, dass bei Schussabgabe zunächst die Anlageflächen (17) der zweiten Stufe (13) und die Anlageflächen (19) der korrespondierenden zweiten Vertiefungen (15) des Bodenstückes (2) zur Anlage kommen und durch die elastische Verformung während der weiteren Belastung unter der Schusseinwirkung dann die Anlageflächen (16) der ersten Stufe (12) und die Anlagefläche (18) der korrespondierenden ersten Vertiefungen (14) des Bodenstückes (2) flächenmäßig vollständig zur Anlage kommen.

4. Keilverschluss nach einem der Ansprüche 1 bis 3, **dadurch gekennzeichnet, dass** die Seitenteile (3, 4) der Ausnehmung (7) des Bodenstückes (2) heckseitig fest über einen Steg (5, 6) miteinander verbunden sind.

## Claims

1. Sliding wedge breechblock for a barrel-type weapon having a breech end (2) arranged at the rear of a barrel (1) and a breech wedge (9) capable of sliding in a recess (7) in the breech end (2) perpendicular to the axis of the bore (8) of the barrel (1), the breech wedge (9) exhibiting at least two laterally projecting steps (12, 13) arranged one after the other in the direction of the axis of the bore (8) of the barrel (1), which steps engage in corresponding indentations (14, 15) in the lateral parts (3, 4) of the recess (7) in the breech end (2), so that on firing, the sides of the steps (12, 13) of the breech wedge (9) facing away from the barrel (1) and executed as contact surfaces (16, 17) are supported on corresponding contact surfaces (18, 19) on the indentations (14, 15) in the lateral parts (3, 4) of the breech end (2), and the contact surfaces (16) of the first step (12) of the breech wedge (9) adjacent to the barrel (1) and the contact surfaces (18) of the corresponding first indentations (14) in the lateral parts (3, 4) in each case possess a positive inclination and the contact surfaces (17) of the second step (13) of the breech wedge (9), and the contact surfaces (19) of the corresponding second indentations (15) in the lateral parts (3, 4) in each case exhibit a negative inclination, **characterized in that** the angle of inclination (α₁, α₂) of the contact surfaces (16, 17) of the steps (12, 13) of the breech wedge (9) and the angle of inclination (β₁, β₂) of the contact surfaces (18, 19) of the indentations (14, 15) are different.

2. Sliding wedge breechblock according to Claim 1, **characterized in that** the angles of inclination (α₁, α₂) of the contact surfaces (16, 17) of the steps (12, 13) of the breech wedge (9) lie between 8° and 12°.

3. Sliding wedge breechblock according to Claims 1 or 2, **characterized in that** the angles of inclination (α₁, α₂) of the contact surfaces (16, 17) of the steps (12, 13) of the breech wedge (9) and the angles of inclination (β₁, β2) of the contact surfaces (18, 19) of the indentations (14, 15) are selected in such a way that, on firing, the contact surfaces (17) of the second step (13) and the contact surfaces (19) of the corresponding second indentations (15) in the breech end (2) come into contact with one another initially, and then the contact surfaces (16) of the first step (12) and the contact surface (18) of the corresponding first indentations (14) in the breech end (2) come into contact with one another completely over their entire surface, due to the elastic deformation during the further loading imposed by the effect of firing.

4. Sliding wedge breechblock according to one of Claims 1 to 3, **characterized in that** the lateral parts (3, 4) of the recess (7) in the breech end (2) are connected to one another in a fixed manner at the rear via a link (5, 6).

## Revendications

1. Culasse à cale pour un canon, comprenant une pièce de base (2) disposée du côté arrière d'un canon (1) et une cale de culasse (9) déplaçable dans un évidement (7) de la pièce de base (2) perpendiculairement à l'axe de symétrie (8) du canon (1), la cale de culasse (9) présentant au moins deux crans (12, 13) saillant latéralement et disposés l'un derrière l'autre dans la direction de l'axe de symétrie (8) du canon (1), qui viennent en prise dans des renfoncements correspondants (14, 15) des parties latérales (3, 4) de l'évidement (7) de la pièce de base (2), de sorte que lors du tir du projectile, les côtés des crans (12, 13) de la cale de culasse (9) réalisés sous forme de surfaces d'appui (16, 17), opposés au canon (1), s'appuient contre des surfaces d'appui correspondantes (18, 19) des renfoncements (14, 15) des parties latérales (3, 4) de la pièce de base (2), et en ce que les faces d'appui (16) du premier cran (12) de la cale de culasse (9) adjacent au canon (1) et les surfaces d'appui (18) des premiers renfoncements correspondants (14) des parties latérales (3, 4) présentent à chaque fois une inclinaison positive et que les surfaces d'appui (17) du deuxième cran (13) de la cale de culasse (9) ainsi que les surfaces d'appui (19) des deuxième renfoncements correspondants (15) des parties latérales (3, 4) présentent à chaque fois une inclinaison négative, **caractérisée en ce que** les angles d'inclinaison (α1, α2) des surfaces d'appui (16, 17) des crans (12, 13) de la cale de culasse (9) et les angles d'inclinaison (β1, β2) des surfaces d'appui (18, 19) des renfoncements (14, 15) sont différents.

2. Culasse à cale selon la revendication 1, **caractérisée en ce que** les angles d'inclinaison (α1, α2) des surfaces d'appui (16, 17) des crans (12, 13) de la cale de culasse (9) sont compris entre 8 et 12°.

3. Culasse à cale selon la revendication 1 ou 2, **caractérisée en ce que** les angles d'inclinaison (α1, α2) des surfaces d'appui (16, 17) des crans (12, 13) de la cale de culasse (9) et les angles d'inclinaison (β1, β2) des surfaces d'appui (18, 19) des renfoncements (14, 15) sont choisis de telle sorte que lors du tir de projectile, d'abord les surfaces d'appui (17) du deuxième cran (13) et les surfaces d'appui (19) des deuxièmes renfoncements correspondants (15) de la pièce de base (2) viennent en appui, et que par la déformation élastique pendant la sollicitation supplémentaire due au tir, les surfaces d'appui (16) du premier cran (12) et la surface d'appui (18) des premiers renfoncements correspondants (14) de la pièce de base (2) viennent en appui complètement sur leur surface.

4. Culasse à cale selon l'une quelconque des revendications 1 à 3, **caractérisée en ce que** les parties latérales (3, 4) de l'évidement (7) de la pièce de base (2) sont connectées l'une à l'autre du côté arrière fixement par une traverse (5, 6).
